# EUROPÄISCHE PATENTSCHRIFT

(11) **EP 3 434 414 B1**
(45) Veröffentlichungstag und Bekanntmachung des Hinweises auf die Patenterteilung: **03.09.2025**
(21) Anmeldenummer: 18185545.3
(22) Anmeldetag: 25.07.2018
(51) Int. Cl.: B24D 7/06

(54) **MATERIALBEARBEITUNGSSCHEIBE UND VERFAHREN ZU IHRER HERSTELLUNG**
MATERIAL PROCESSING DISC AND METHOD FOR ITS MANUFACTURING
DISQUE DE TRAITEMENT DES MATÉRIAUX ET SON PROCÉDÉ DE FABRICATION

(30) Priorität: 26.07.2017 DE 102017116950
(43) Veröffentlichungstag der Anmeldung: 30.01.2019
(73) Patentinhaber: Klingspor AG, 35708 Haiger (DE)
(72) Erfinder: VERSCHUEREN, Tom, 2530 Boechout (BE); GRIETENS, Jochem, 2018 Antwerpen (BE)
(74) Vertreter: advotec.

(56) Entgegenhaltungen:
- CN-U- 205 660 547
- CN-Y- 201 009 169
- DE-A1- 102009 025 116
- DE-A1- 19 812 515
- DE-U1- 202010 005 489
- JP-A- H11 170 176
- JP-B2- 3 380 646
- JP-U- S59 124 054

## Beschreibung

Die Erfindung betrifft eine Materialbearbeitungsscheibe zur Bearbeitung von Materialoberflächen und ein Verfahren zur Herstellung der Materialbearbeitungsscheibe.

Aus der Praxis sind Materialbearbeitungsscheiben bekannt, umfassend einen Grundkörper und ein Schleifmittel, das an dem Grundkörper angeordnet ist. Der Grundkörper weist eine zentrale Ausnehmung zur direkten oder indirekten Anbindung einer Antriebswelle eines Werkzeugs auf. Mit den aus der Praxis bekannten Materialbearbeitungsscheiben können Materialoberflächen von zu bearbeitenden Objekten geschliffen bzw. poliert werden. Die Abtragleistung der bekannten Materialbearbeitungsscheiben ist jedoch begrenzt. Somit ist eine grobe Oberflächenbearbeitung nicht möglich. Vielmehr bedarf es hierzu einer separaten Schruppscheibe, was mit hohen Kosten und zusätzlichem Aufwand verbunden ist.

Druckschrift JP H11 170176 A lehrt ein Schleifwerkzeug, das eine Antriebswelle umfasst, an der ein scheibenförmiger Schleifkörper fürs Grobschleifen und eine ringförmige Schleifscheibe fürs Feinschleifen angeordnet sind. Der Schleifkörper und die Schleifscheibe bestehen aus Schleiflamellen.

Aus Druckschrift DE 198 12 515 A1 ist ein Lamellenschleifwerkzeug mit einem Trägerkörper bekannt. An dem Trägerkörper sind umfangsseitig und stirnseitig Schleiflamellen angeordnet.

Der Erfindung liegt daher die Aufgabe zugrunde, eine alternative Materialbearbeitungsscheibe bereitzustellen, die sowohl für eine feine als auch für eine grobe Oberflächenbearbeitung geeignet ist.

Diese Aufgabe ist erfindungsgemäß durch die Materialbearbeitungsscheibe mit den Merkmalen des Patentanspruchs 1 gelöst.

Die Materialbearbeitungsscheibe zur Bearbeitung von Materialoberflächen nach der Erfindung umfasst einen Grundkörper mit einer zentralen Ausnehmung zur Anbindung einer Antriebswelle eines Werkzeugs, ein Schleifmittel und ein Schruppmittel. Das Schleifmittel ist an dem Grundkörper angeordnet und das Schruppmittel umschließt den Grundkörper ringförmig. Der Grundkörper umfasst an seiner Mantelfläche eine Ausnehmung, in die das Schruppmittel eingreift. Das Schruppmittel weist an der Innenfläche eine mit der Ausnehmung des Grundkörpers korrespondierende umlaufende Auskragung auf, die sich in radialer Richtung nach innen erstreckt.

Hierdurch kann durch Anpassung eines Schleifwinkels, das heißt eines Winkels, der zwischen der Achse des Schleifkörpers und der Materialoberfläche des zu bearbeitenden Objekts eingeschlossen ist, entweder das Schruppmittel oder das Schleifmittel mit der zu bearbeitenden Materialoberfläche in Kontakt gebracht werden. Ferner ist eine feste Verbindung zwischen dem Grundkörper und dem Schruppmittel gewährleistet.

Somit ist mit der erfindungsgemäßen Materialbearbeitungsscheibe sowohl eine feine als auch eine grobe Materialbearbeitung möglich, ohne dass es hierzu einer weiteren Materialbearbeitungsscheibe bedarf. Somit können im Vergleich zur Nutzung von aus dem Stand der Technik bekannten Materialbearbeitungsscheiben die Kosten reduziert werden. Der Aufwand für einen Werkzeugwechsel entfällt.

Bei einer bevorzugten Ausführungsform der Materialbearbeitungsscheibe nach der Erfindung ist der Grundkörper ein Trägerteller, der aus Kunststoff besteht und/oder eine Mischung aus Harz und Schleifkorn umfasst.

Das Schruppmittel der Materialbearbeitungsscheibe nach der Erfindung kann eine konvexe Außenfläche haben, was die Schruppleistung des Schruppmittels verbessert.

Das Schleifmittel der Materialbearbeitungsscheibe nach der Erfindung kann ein Fächerschleifmittel sein, wobei sich dieses durch eine gute Schleifeffizienz und ein gleichmäßiges Schliffbild auszeichnet. Auch kann das Schleifmittel Schleifmittel-Lamellen umfassen, die insbesondere mit einem Klebe-Harz auf den Grundkörper geklebt sind, so dass eine sichere Fixierung des Schleifmittels an dem Grundkörper sichergestellt ist.

Bei einer vorteilhaften Ausführungsform der Materialbearbeitungsscheibe nach der Erfindung umfasst das Schruppmittel eine Mischung aus Harz und Schleifkorn.

Gemäß der Erfindung wird ein Verfahren zur Herstellung einer Materialbearbeitungsscheibe mit einem Schruppscheibenrand vorgeschlagen, wobei das Verfahren folgende Schritte umfasst:
a) Herstellen eines Grundkörpers und eines den Grundkörper umschließenden ringförmigen Schruppmittels und
b) Kleben von Schleifmittel-Lamellen auf eine Schleifseite des Grundkörpers.

Das Herstellen des Grundkörpers und des den Grundkörper umschließenden Schruppmittels gemäß Schritt (a) umfasst folgende Schritte:
a.2.1) Bereitstellen von zwei unterschiedlichen Mischungen aus Harz und Schleifkorn,
a.2.2) Einbringen der Mischungen in eine Fertigungsform zum Ausbilden einer ersten Schicht S₀, wobei die Fertigungsform einen inneren Ring mit einem Innenradius rᵢ, einen äußeren Ring, und eine den inneren Ring und den äußeren Ring verbindende scheibenförmige Grundfläche umfasst, wobei die den Grundkörper bildende erste Mischung auf eine innere Ringfläche mit dem Innenradius rᵢ und einem Außenradius r_{m,n} aufgebracht wird, so dass eine erste Grundkörperschicht gebildet wird, und die zweite Mischung, die das Schruppmittel bildet, angrezend an die erste Grundkörperschicht auf einer an die innere Ringfläche angrenzende äußeren Ringfläche der Grundkörperschicht aufgebracht wird, die den Innenradius r_{m,n} hat und sich bis zum äußeren Ring der Fertigungsform erstreckt, so dass eine erste Schruppmittelschicht gebildet wird,
a.2.3) Aufbringen n weiterer Schichten Sₙ auf der ersten Schicht S₀ gemäß Schritt (a.2.2) zum Ausbilden eines (n+1)-schichtigen Stapels, wobei n eine natürliche Zahl ist, und
a.2.4) Verdichten des (n+1)-schichtigen Stapels in einer Presse, so dass die n Grundkörperschichten den Grundkörper bilden und die n Schruppmittelschichten das Schruppmittel bilden.

In Schritt (a.2.3) werden mindestens zwei Schichten S₁, S₂ gemäß Schritt (a.2.2) auf die erste Schicht S₀ aufgebracht, so dass ein mindestens drei-schichtiger Stapel ausgebildet wird. Somit kann durch eine entsprechende Ausgestaltung der Radien r_{m,n} der einzelnen Schichten S₀ bis S₂ eine Ausnehmung in dem Grundkörper und eine mit der Ausnehmung des Grundkörpers korrespondierende Auskragung des Schruppmittels realisiert werden, so dass das Schruppmittel an dem Grundkörper angebunden ist.

In den Schritten (a.2.2) und (a.2.3) werden Schichten S₀ bzw. S₀₊ᵤ aufgebracht, die jeweils den Radius r_{m,n} haben, wobei der Radius r_{m,n} der Schicht S₀ bis S₀₊ᵤ und der Schichten Sₙ₋ₒ bis Sₙ größer ist als der Radius r_{m,n} der Schichten S₀₊ᵤ₊₁ bis Sₙ₋₀₋₁ und n - u - o ≥ 1, so dass an dem Grundkörper eine Ausnehmung und an dem Schruppmittel eine Auskragung ausgebildet ist.

Das Schruppmittel kann in Schritt (a) derart hergestellt werden, dass es eine konkave Außenfläche umfasst, wodurch die Schruppleistung verbessert wird.

Die Schleifmittel-Lamellen werden in Schritt (b) beispielsweise mit einem Klebe-Harz auf die Schleifseite des Grundkörpers geklebt bzw. auf dieser fixiert, wobei Klebe-Harze besonders gute Klebeeigenschaften aufweisen.

Weitere Vorteile und vorteilhafte Ausgestaltungen des Gegenstands der Erfindung sind der Beschreibung, der Zeichnung und den Patentansprüchen entnehmbar.

Ein Ausführungsbeispiel einer Materialabtragungsscheibe nach der Erfindung ist in der Zeichnung schematisch vereinfacht dargestellt und wird in der nachfolgenden Beschreibung näher erläutert. Es zeigt:
- Fig. 1: eine Draufsicht einer Materialbearbeitungsscheibe nach der Erfindung; und
- Fig. 2: einen Schnitt durch die Materialbearbeitungsscheibe nach Figur 1 entlang der Linie II-II zusammen mit einem zu bearbeitenden Objekt.

Fig. 1 zeigt eine erfindungsgemäße Materialbearbeitungsscheibe 10 mit einem Grundkörper 20, einem Schleifmittel 30 und einem Schruppmittel 40.

Der Grundkörper 20 ist scheibenförmig und hat eine zentrale Ausnehmung 21 mit einem Radius rᵢ zur Anbindung einer Antriebswelle eines Werkzeugs. Das Schruppmittel 40 umschließt den Grundkörper 20 ringförmig, wobei eine Mantelfläche 22 des Grundkörpers 20 mit einer Innenfläche 41 des Schruppmittels 40 in Kontakt ist. An der Mantelfläche 22 des Grundkörpers 20 ist eine Ausnehmung 23 ausgebildet, die sich entlang der Umfangsseite erstreckt. Das Schruppmittel 40 umfasst an einer Innenfläche 41 eine mit der Ausnehmung 23 des Grundkörpers 20 korrespondierende Auskragung 42 und weist bezüglich eines zu bearbeitenden Objekts 50 eine konvexe Außenfläche 43 auf, d. h. im Querschnitt ist die Außenfläche 43 des Schruppmittels 40 nach außen gewölbt.

Der Grundkörper 20 und das den Grundkörper 20 umschließende Schruppmittel 40 können (n+1)-Schichten S₀ bis Sₙ umfassen. Die (n+1)-Schichten S₀ bis Sₙ umfassen jeweils eine scheibenförmige Grundkörperschicht und eine scheibenförmige Schruppmittelschicht, die jeweils aus einer Mischung aus Harz und Schleifkorn gebildet sind. Die Grundkörperschichten haben jeweils einen Innenradius rᵢ, der dem Radius der Ausnehmung 21 des Grundkörpers entspricht, und einen Außenradius r_{m,n}. Ein Innenradius r_{m,n} der Schruppmittelschicht entspricht dem Außenradius r_{m,n} der Grundkörperschicht.

Bei der Schicht bzw. den Schichten S₀₊ᵤ₊₁ bis Sₙ₋ₒ₋₁, der/die sich in axialer Richtung in Höhe der Ausnehmung 23 des Grundkörpers 20 und der Auskragung 42 des Schruppmittels 40 befinden, ist der Außenradius der entsprechenden Grundkörperschicht(en) bzw. der Innenradius der entsprechenden Schruppmittelschicht(en) rₘ, _{0+u+1 bis n-o-1} kleiner als der Außenradius der Grundkörperschicht(en) bzw. der Innenradius der Schruppmittelschicht(en) rₘ, _{0 bis 0+u und n-o bis n} der Schichten S₀ bis S₀₊ᵤ und Sₙ₋ₒ bis Sₙ.

Alternativ kann der Grundkörper aus einem geeigneten Kunststoff bestehen.

Auf einer dem zu bearbeitenden Objekt 50 zugewandten Seite bzw. Schleifseite 24 des Grundkörpers 20 ist ein Schleifmittel 30 angeordnet. Das Schleifmittel 30 umfasst Schleifmittel-Lamellen 31, die mit einem Klebe-Harz auf die Schleifseite 24 des Grundkörpers 20 geklebt sind.

Wie Figur 2 zeigt, hat die Materialbearbeitungsscheibe 10 eine Rotationsachse 11. Die Rotationsachse 11 schließt zusammen mit einer Ebene 52, die der Erstreckung der zu bearbeitenden Oberfläche 51 des Objekts 50 entspricht, einen Winkel SW ein.

Durch Anpassung des Winkels SW ist eine mit der zu bearbeitenden Oberfläche 51 des Objekts 50 in Kontakt stehende Fläche des Schleifkörpers 10 veränderbar. Bei einem kleinen bzw. stumpfen Winkel SW kann die Oberfläche 51 mit dem Schruppmittel 40 bearbeitet werden. Ist der Winkel SW groß, insbesondere nahe an oder gleich 90 Grad, ist die zu bearbeitende Oberfläche 51 mit dem Schleifmittel 30 in Kontakt.

### Bezugszeichenliste

- 10: Materialbearbeitungsscheibe
- 11: Rotationsachse
- 20: Grundkörper
- 21: Ausnehmung
- 22: Mantelfläche
- 23: Ausnehmung
- 30: Schleifmittel
- 31: Schleifmittel-Lamelle
- 40: Schruppmittel
- 41: Innenfläche
- 42: Auskragung
- 43: Außenfläche
- 50: Objekt
- 51: Oberfläche
- SW: Winkel
- rᵢ: Innenradius
- rₘ, _{0+u+1 bis n-o-1}: Außenradius der Grundkörperschicht bzw. Innenradius der Schruppmittelschicht der Schicht(en) S₀₊ᵤ₊₁ bis Sₙ₋ₒ₋₁, wobei n, o, u natürliche Zahlen sind und n größer oder gleich eins ist.
- r_{m, 0 bis 0+u und n-o bis n}: Außenradius der Grundkörperschicht bzw. Innenradius der Schruppmittelschicht der Schicht(en) S_{0 bis 0+u} und S_{n-o bis n}, wobei n, o, u natürliche Zahlen sind und n größer oder gleich eins ist.

## Patentansprüche

1. Materialbearbeitungsscheibe zur Bearbeitung von Materialoberflächen, umfassend einen Grundkörper (20) mit einer zentralen Ausnehmung (21) zur Anbindung einer Antriebswelle eines Werkzeugs, wobei an dem Grundkörper (20) ein Schleifmittel (30) angeordnet ist und ein Schruppmittel (40) den Grundkörper (20) ringförmig umschließt, wobei der Grundkörper (20) an seiner Mantelfläche (22) eine Ausnehmung (23) umfasst, in die das Schruppmittel (40) eingreift und das Schruppmittel (40) an der Innenfläche (41) eine mit der Ausnehmung (23) des Grundkörpers (20) korrespondierende umlaufende Auskragung (42) umfasst, die sich in radialer Richtung nach innen erstreckt.

2. Materialbearbeitungsscheibe nach Anspruch 1, wobei der Grundkörper (20) ein Trägerteller ist, der aus Kunststoff besteht und/oder eine Mischung aus Harz und Schleifkorn umfasst.

3. Materialbearbeitungsscheibe nach Anspruch 1 oder 2, wobei das Schruppmittel (40) eine konvexe Außenfläche (43) hat.

4. Materialbearbeitungsscheibe nach einem der Ansprüche 1 bis 3, wobei das Schleifmittel (30) ein Fächerschleifmittel ist.

5. Materialbearbeitungsscheibe nach einem der Ansprüche 1 bis 4 wobei das Schleifmittel (30) Schleifmittel-Lamellen (31) umfasst, die mit einem Klebe-Harz auf den Grundkörper (20) geklebt sind.

6. Materialbearbeitungsscheibe nach einem der Ansprüche 1 bis 5, wobei das Schruppmittel (40) eine Mischung aus Harz und Schleifkorn umfasst.

7. Verfahren zur Herstellung einer Materialbearbeitungsscheibe (1), umfassend die Schritte:
a) Herstellen eines Grundkörpers (20) und eines den Grundkörper (20) umschließenden ringförmiges Schruppmittels (40) und
b) Kleben von Schleifmittel-Lamellen (31) auf eine Schleifseite (24) des Grundkörpers (20),
wobei das Herstellen des Grundkörpers (20) und des den Grundkörper (20) umschließenden Schruppmittels (40) gemäß Schritt (a) folgende Schritte umfasst:
a.2.1) Bereitstellen von zwei unterschiedlichen Mischungen aus Harz und Schleifkorn;
a.2.2) Einbringen der Mischungen in eine Fertigungsform zum Ausbilden einer ersten Schicht S₀, wobei die Fertigungsform einen inneren Ring mit einem Innenradius rᵢ, einen äußeren Ring, und eine den inneren Ring und den äußeren Ring verbindende scheibenförmige Grundfläche umfasst, wobei die den Grundkörper (20) bildende erste Mischung auf eine innere Ringfläche mit dem Innenradius rᵢ und einem Außenradius r_{m,n} aufgebracht wird, so dass eine erste Grundkörperschicht gebildet wird, und die zweite Mischung, die das Schruppmittel (40) bildet, angrenzend an die erste Grundkörperschicht auf einer an die innere Ringfläche angrenzende äußeren Ringfläche der Grundkörperschicht aufgebracht wird, die den Innenradius r_{m,n} hat und sich bis zum äußeren Ring der Fertigungsform erstreckt, so dass eine erste Schruppmittelschicht gebildet wird,
a.2.3) Aufbringen n weiterer Schichten Sₙ auf der ersten Schicht S₀ gemäß Schritt (a.2.2) zum Ausbilden eines (n+1)-schichtigen Stapels, wobei n eine natürliche Zahl ist, und
a.2.4) Verdichten des (n+1)-schichtigen Stapels in einer Presse, so dass die n Grundkörperschichten den Grundkörper (20) bilden und die n Schruppmittelschichten das Schruppmittel (40) bilden.
wobei in Schritt (a.2.3) mindestens zwei Schichten S₁, S₂ gemäß Schritt (a.2.2) auf die erste Schicht S₀ aufgebracht werden, so dass ein mindestens drei-schichtiger Stapel ausgebildet wird; und
wobei in den Schritten (a.2.2) und (a.2.3) Schichten S₀ bzw. S₀₊ᵤ aufgebracht werden, die jeweils einen Radius r_{m,n} haben, wobei der Radius r_{m,n} der Schicht S₀ bis S₀₊ᵤ und der Schichten Sₙ₋ₒ bis Sₙ größer ist als der Radius r_{m,n} der Schichten S₀₊ᵤ₊₁ bis Sₙ₋ₒ₋₁ und n - u - o ≥ 1.

8. Verfahren nach Anspruch 7 wobei das Schruppmittel (40) in Schritt (a) derart hergestellt wird, dass es eine konkave Außenfläche (43) umfasst.

9. Verfahren nach einem der Ansprüche 7 bis 8, wobei die Schleifmittel-Lamellen (31) in Schritt (b) mit einem Klebe-Harz auf die Schleifseite (24) des Grundkörpers (20) geklebt werden.

## Claims

1. A material processing disk for processing material surfaces, the material processing disk comprising a base body (20) having a central recess (21) for being attached to a drive shaft of a tool, a grinding unit (30) being disposed on the base body (20) and a scrubbing unit (40) annularly encircling the base body (20), the base body (20) comprising a recess (23) on its jacket surface (22), the scrubbing unit (40) engaging in the recess (23), and the scrubbing unit (40) comprising a circumferential collar (42) on the inner surface (41), the collar (42) corresponding to the recess (23) of the base body (20) and extending inwards in the radial direction.

2. The material processing disk according to claim 1, wherein the base body (20) is a support plate which is made of plastic and/or comprises a mixture of resin and abrasive grain.

3. The material processing disk according to claim 1 or 2, wherein the scrubbing unit (40) has a convex outer surface (43).

4. The material processing disk according to any one of the claims 1 to 3, wherein the scrubbing unit (30) is a flapped disk.

5. The material processing disk according to any one of the claims 1 to 4, wherein the grinding unit (30) comprises grinding-unit lamellae (31), which are glued on the base body (20) using an adhesive resin.

6. The material processing disk according to any one of the claims 1 to 5, wherein the scrubbing unit (40) comprises a mixture of resin and abrasive grain.

7. A method for producing a material processing disk (1), the method comprising the steps of
a) producing a base body (20) and an annular scrubbing unit (40) encircling the base body (20) and
b) gluing grinding-unit lamellae (31) on a grinding side (24) of the base body (20),
wherein the production of the base body (20) and the scrubbing unit (40) encircling the base body (20) comprises the following steps in accordance with step a):
a.2.1) providing two different mixtures of resin and abrasive grain.
a.2.2) introducing the mixtures in a production mold for forming a first layer S₀, the production mold comprising an inner ring having an inner radius rᵢ, an outer ring and a disk-shaped base surface connecting the inner ring and the outer ring, the first mixture forming the base body (20) being applied on an inner ring surface having the inner radius rᵢ and an outer radius r_{m,n} so that a first base-body layer is formed, and the second mixture, which forms the scrubbing unit (40), being applied on an outer ring surface of the base-body layer adjacent to the first base-body layer, the outer ring surface being adjacent to the inner ring surface and having the inner radius r_{m,n} and extending to the outer ring of the production mold so that a first scrubbing-unit layer is formed.
a.2.3) applying n further layers Sₙ on the first layer S₀ according to step a.2.2) for forming a (n+1)-layered stack, n being a natural number.
a.2.4) compacting the (n+1)-layered stack in a press so that the *n* base-body layers form the base body and the n scrubbing-unit layers form the scrubbing unit (40).
wherein in step a.2.3), at least two layers S₁, S₂ are applied on the first layer S₀ in accordance with step a.2.2) so that an at least triple-layered stack is formed; and
wherein in steps a.2.2) and a.2.3), layers S₀ or S₀₊ᵤ are applied which each have a radius r_{m,n}, radius r_{m,n} of layer S₀ to Sₒ₊ᵤ and layers S_{*n*-o} to S*ₙ* being larger than radius r_{m,n} of layers S₀₊ᵤ₊₁ to S_{*n*-o-1} and *n-u-o* ≥ 1.

8. The method according to claim 7,
wherein the scrubbing unit (40) is produced in such a manner in step a) that it comprises a concave surface (43).

9. The method according to any one of the claims 7 to 8,
wherein the grinding-unit lamellae (31) are glued to the grinding side (24) of the base body (20) in step b) using an adhesive resin.

## Revendications

1. Disque de traitement de matériau pour le traitement de surfaces de matériau, le disque de traitement de matériau comprenant un corps de base (20) ayant un évidement (21) central pour la fixation à un arbre d'entraînement d'un outil, une unité de frottement (30) étant disposée sur le corps de base (20) et une unité à ébarber (40) encerclant d'une manière annulaire le corps de base (20), le corps de base (20) comprenant un évidement (23) sur son enveloppe (22), l'unité à ébarber (40) s'engageant dans l'évidement (23), et l'unité à ébarber (40) comprenant une saillie (42) circonférentielle sur sa face intérieure (41), la saillie (42) correspondant à l'évidement (23) du corps de base (20) et s'étendant vers l'intérieur dans la direction radiale.

2. Disque de traitement de matériau selon la revendication **1,** dans lequel le corps de base (20) est une plaque de support qui est fait en plastique et/ou comprend un mélange de résine et de grains abrasifs.

3. Disque de traitement de matériau selon la revendication 1 ou la revendication 2, dans lequel l'unité à ébarber (40) a une face extérieure convexe (43).

4. Disque de traitement de matériau selon l'une quelconque des revendications 1 à 3, dans lequel l'unité à ébarber (30) est un disque à lamelles.

5. Disque de traitement de matériau selon l'une quelconque des revendications 1 à 4, dans lequel l'unité de frottement (30) comprend des lamelles (31) de l'unité de frottement, qui sont collées sur le corps de base (20) au moyen d'une résine adhésive.

6. Disque de traitement de matériau selon l'une quelconque des revendications 1 à 5, dans lequel l'unité à ébarber (40) comprend un mélange de résine et de grains abrasifs.

7. Procédé pour la production d'un disque (1) de traitement de matériau, le procédé comprenant les étapes suivantes :
a) la production d'un corps de base (20) et d'une unité à ébarber (40) annulaire encerclant le corps de base (20) et
b) le collage de lamelles (31) de l'unité de frottement sur un côté de frottement (24) du corps de base (20),
dans lequel la production du corps de base (20) et de l'unité à ébarber (40) encerclant le corps de base (20) comprend les étapes suivantes conformément à l'étape a) :
a.2.1) la fourniture de deux mélanges différents de résine et de grains abrasifs ;
a.2.2) l'introduction des mélanges dans un moule de production pour former une première couche S₀, la moule de production comprenant un anneau intérieur ayant un radius intérieur rᵢ, un anneau extérieur et une face de base en forme de disque reliant l'anneau intérieur à l'anneau extérieur, le premier mélange formant le corps de base (20) étant appliqué sur un face d'anneau intérieur ayant le radius intérieur rᵢ et un radius extérieur r_{m,n} afin qu'une première couche du corps de base est formée, et le deuxième mélange, qui forme l'unité à ébarber (40), étant appliqué sur une face d'anneau extérieur de la couche du corps de base adjacent à la première couche du corps de base, la face d'anneau extérieur étant adjacente à la face d'anneau intérieur et ayant le radius intérieur r_{m,n} et s'étendant à l'anneau extérieur du moule de production afin qu'une première couche de l'unité à ébarber est formée ;
a.2.3) l'application des n autres couches Sₙ sur la première couche S₀ conformément à l'étape a.2.2) pour former une pile ayant des (*n*+1) couches, n étant un entier naturel ;
a.2.4) la compression de la pile ayant des (*n*+1) couches dans une presse afin que les n couches du corps de base forment le corps de base et les n couches de l'unité à ébarber forment l'unité à ébarber (40) ;
dans lequel dans l'étape a.2.3), au moins deux couches S₁, S₂ sont appliquées sur la première couche S₀ conformément à l'étape a.2.2) afin qu'une pile ayant au moins trois couches est formée ; et dans lequel dans les étapes a.2.2) et a.2.3), les couches S₀ ou S₀₊ᵤ sont appliquées qui chacune a un radius r_{m,n}, le radius r_{m,n} de la couche S₀ à S₀₊ᵤ et les couches Sₙ₋ₒ à Sₙ est plus grand que le radius r_{m,n} des couches S₀₊ᵤ₊₁ à Sₙ₋ₒ₋₁ et que n-u-o ≥ 1.

8. Procédé selon la revendication 7,
dans lequel l'unité à ébarber (40) est produite dans l'étape a) de telle manière qu'elle comprend une face concave (43).

9. Procédé selon l'une quelconque des revendications 7 à 8,
dans lequel les lamelles (31) de l'unité de frottement sont collées sur le côté de frottement (24) du corps de base (20) au moyen d'une résine adhésive dans l'étape b).
